# EUROPÄISCHE PATENTSCHRIFT

(11) **EP 3 631 149 B1**
(45) Veröffentlichungstag und Bekanntmachung des Hinweises auf die Patenterteilung: **17.02.2021**
(21) Anmeldenummer: 17725956.1
(22) Anmeldetag: 26.05.2017
(51) Int. Cl.: E21B 29/00, E21B 7/18

(54) **ABRASIV-SUSPENSIONS-ERODIER-SYSTEM**
ABRASIVE SUSPENSION ERODING SYSTEM
SYSTÈME D'ÉROSION PAR SUSPENSION ABRASIVE

(43) Veröffentlichungstag der Anmeldung: 08.04.2020
(73) Patentinhaber: ANT Applied New Technologies AG, 23560 Lübeck (DE)
(72) Erfinder: LINDE, Marco, 23562 Lübeck (DE); SØLVERSEN, Svein H., 4120 Tau (NO)
(74) Vertreter: Patentanwälte Vollmann Hemmer Lindfeld Partnerschaft mbB
(86) Internationale Anmeldenummer: PCT/EP2017/062751
(87) Internationale Veröffentlichungsnummer: WO 2018/215074

(56) Entgegenhaltungen:
- US-A- 4 534 427
- US-A- 5 381 631
- US-A1- 2012 118 562
- US-A1- 2013 284 440

## Beschreibung

Die vorliegende Offenbarung betrifft ein Abrasiv-Suspensions-Erodier-System zum Abrasiv-Suspensions-Erodieren eines Materials, beispielsweise eines Gesteins oder eines Rohrelements, in einer bestehenden Erdbohrung, eine Erdbohranlage mit solch einem Abrasiv-Suspensions-Erodier-System und ein Verfahren zum Abrasiv-Suspensions-Erodieren eines Materials in einer bestehenden Erdbohrung.

Die US 4,534,427 und die US 5,381,631 beschreiben beispielsweise eine Bohrvorrichtung und ein Bohrverfahren, wobei Abrasivmittel in einen Hochgeschwindigkeits-Düsenstrahl einer Flüssigkeit injiziert wird. Die US 2012/0118562 A1 beschreibt ein Abrasivmittel-Suspensions-Schneidsystem und ein entsprechendes Verfahren mit einer lateral ausgerichteten Düse zum Schneiden von Löchern, Schlitzen oder Fenstern in Bohrlochwandungen.

Das hierin offenbarte Abrasiv-Suspensions-Erodier-System findet vorzugsweise in bestehenden Bohrungen nach kohlenwasserstoffbasierten fossilen Energieträgern wie Öl oder Erdgas Anwendung, insbesondere bei Tiefseebohrungen, aber auch bei Bohrungen an Land. Nach einer Ausbeutung eines Energieträgerreservoirs muss nämlich eine vorhandene Bohrung zum Schutz der Umwelt sicher und an einem möglichst tiefen Punkt verschlossen werden. Dabei verbleiben üblicherweise die Förderrohre (englisch: wells) in der Bohrung. Problematisch beim Verschließen der Bohrung ist oft, dass sich die Förderrohre durch tektonische Verschiebungen und/oder förderbedingte Absenkungen des Seebodens (insbesondere bei schrägen und horizontalen Bohrabschnitten) lateral gegeneinander verschieben oder eindrücken und somit eine Blockade bilden. Um eine Leckage von Öl oder Erdgas durch solche Beschädigungen der Förderrohrwandung zu verhindern, muss ein Betonstopfen distalseitig von solch einer Beschädigung gesetzt werden. Allerdings bedeutet solch eine Beschädigung auch eine Blockade bzw. Verengung des Förderrohrdurchmessers, sodass ein Abschnitt distalseitig von solch einer Beschädigung nicht mit den herkömmlichen Werkzeugen zum Setzen eines Betonstopfens (englisch: plug) erreicht werden kann.

Gewöhnliche Bohrköpfe zum Auffräsen des Förderrohrdurchmessers an der Beschädigungsstelle werden bei verbogenen oder gegeneinander versetzten Förderrohren aus ihrer Vorschubrichtung lateral abgelenkt und fressen sich fest. Solche festgefressenen Bohrköpfe oder aus anderen Gründen unbeabsichtigt im Förderrohr befindliche Werkzeuge, wie etwa festsitzende Packer, stellen ebenfalls eine Blockade dar und verengen bzw. blockieren das Förderrohr, was in Fachkreisen als "Fish" bezeichnet wird. Das Entfernen eines Fishes wird "Fishing" genannt.

Für das Bohren und Fräsen mit einem Bohrkopf wird im Übrigen ein sogenanntes Drilling Rig benötigt. Ein Drilling Rig ist ein sehr großer und kostenintensiver Aufbau auf einer Bohrinsel oder -barge, der dazu eingerichtet ist, die eigentliche Erdbohrung und das Setzen der Förderrohre durchzuführen. Es ist daher prinzipiell unwirtschaftlich, diesen großen und kostenintensiven Aufbau dazu zu verwenden, bestehende Förderrohre freizubohren, um diese dann verschließen zu können.

Die Verwendung des hierin offenbarten Abrasiv-Suspensions-Erodier-Systems gemäß Anspruch 1 zum Entfernen einer Blockade oder zum Fishing mittels Abrasiv-Suspensions-Erodieren hat gegenüber gewöhnlichen Bohrköpfen zum einen den Vorteil, dass es nicht durch verbogene oder gegeneinander versetzte Förderrohre in der Vorschubrichtung beeinflusst wird oder sich festfrisst. Außerdem kann das hierin offenbarte Abrasiv-Suspensions-Erodier-System auch zum radialen Auferodieren von Förderröhren genutzt werden, um beispielsweise eine radiale Verankerung des Stopfens sicherzustellen. Bei dem hierin offenbarten Abrasiv-Suspensions-Erodier-System kann beispielsweise ein wie in der WO 2015/124182 beschriebener Düsenkopf zum Einsatz kommen. Zum anderen ist an dem hierin offenbarten Abrasiv-Suspensions-Erodier-System besonders vorteilhaft, dass kein teures Drilling Rig benötigt wird, sondern ein sogenanntes Coiled Tubing System verwendet werden kann. Das Coiled Tubing System hat einen wesentlich kleineren Aufbau und wesentlich geringere Betriebskosten als ein Drilling Rig. Beim Coiled Tubing wird ein aufgewickeltes Stahlrohr beispielsweise als Bohrspülungsleitung und/oder für die Entnahme von Gesteinsproben in eine vorhandene Bohrung abgelassen. Das Coiled Tubing System kann auch auf kleineren Bargen oder Schwimmkränen eingesetzt werden und ist damit weitaus flexibler einsetzbar als ein Drilling Rig. Eine Drehmomentübertragung wie beim Drilling Rig ist zwar beim Coiled Tubing nicht über das aufgewickelte Stahlrohr möglich, allerdings ist das für das hierin offenbarte Abrasiv-Suspensions-Erodier-System gerade eben nicht erforderlich.

Gemäß einem ersten Aspekt der vorliegenden Offenbarung wird ein Abrasiv-Suspensions-Erodier-System bereitgestellt mit einer in eine bestehende Erdbohrung ablassbaren Erodiereinheit zum Erzeugen eines Hochdruck-Erosionsstrahls zum Abrasiv-Suspensions-Erodieren von Material in einer bestehenden Erdbohrung, wobei die Erodiereinheit mit einer Bohrspülungsleitung verbindbar und dazu ausgestaltet ist, einen Hochdruck-Erosionsstrahl aus einer Bohrspülung-Abrasivmittel-Suspension zu erzeugen. Es ist also nicht nötig, eine separate Leitung für eine Wasser-Abrasivmittel-Suspension zu legen, sondern das hierin offenbarte Abrasiv-Suspensions-Erodier-System ermöglicht es, die vorhandene Bohrspülungsleitung eines Coiled Tubing Systems zu nutzen und die Bohrspülung als Abrasivmittelträger für das Abrasiv-Suspensions-Erodieren zu verwenden.

Bohrspülung, auch Bohrschlamm (englisch: drilling fluid oder mud) genannt, ist eine wasser- oder ölbasierte viskose Flüssigkeit mit besonderen Eigenschaften, die beim Bohren nach fossilen Energieträgern viele Funktionen erfüllt, um aufgebohrtes Gestein effizient zu Tage zu fördern. Beispielsweise kann Bohrspülung zu diesem Zweck strukturviskos bzw. scherverdünnend und/oder thixotropisch sein. Bohrspülung hat oft auch eine höhere Dichte als Wasser, beispielsweise um das 1,5-fache oder mehr. Das hierin offenbarte System zweckentfremdet nun solch eine Bohrspülung bzw. gibt ihr eine weitere Funktion, nämlich als Abrasivmittelträger für das Abrasiv-Suspensions-Erodieren von Material, beispielsweise in Form einer Blockade, einer Verengung oder einer Förderrohrwand, mit einem Hochdruck-Erosionsstrahl bestehend aus einer Bohrspülung-Abrasivmittel-Suspension.

Insbesondere eine oder mehrere Austrittsdüsen der Erodiereinheit können an die besonderen Fließeigenschaften und/oder die Dichte der Bohrspülung angepasst sein. Beispielsweise kann der Durchmesser der Austrittsdüsen der Erodiereinheit im Vergleich zu solchen für Wasser-Abrasivmittel-Suspensions-Betrieb angepassten Austrittsdüsen bei gegebenem Eingangsdruck größer ausgestaltet sein, beispielsweise um 50% oder mehr, um eine benötigte Mindestaustrittsgeschwindigkeit zu erzielen. Alternativ oder zusätzlich kann der Bohrspülung ein Additiv zugesetzt werden, das die Bohrspülung zum Abrasiv-Suspensions-Erodieren kurzfristig dünnflüssiger macht.

Der Düsenkopf der Erodiereinheit kann insbesondere einen einstückigen Stirnbereich aufweisen, der mittels Öffnungen die Austrittsdüsen bildet, welche somit darin "integriert" sind. Wegen des oft hohen Salzgehalts in aggressiver Bohrspülung ist nämlich der Düsenkopf erhöhter Korrosionsgefahr ausgesetzt. Durch die integrale Ausgestaltung der Austrittsdüsen in einem Hartmetallendstück, das beispielsweise Wolframcarbid auf der Oberfläche aufweisen kann, sind nicht nur die Austrittsdüsen, sondern auch der gesamte Düsenkopf besser vor Korrosion geschützt.

Ein oder mehrere Hochdruck-Erosionsstrahlen der Erodiereinheit können mit einem Hochdruck der Bohrspülung-Abrasivmittel-Suspension von 100 bis 2.000 bar oder mehr, vorzugsweise allerdings im Druckbereich von ca. 500-700 bar, aus der Erodiereinheit austreten und eingedrücktes oder gegeneinander versetztes Förderrohr, Gestein, einen Fish oder jegliches andere blockierende Material derart erodieren, dass ein distalwärts der Blockade liegender Bereich mit einem Werkzeug zum Setzen eines Stopfens erreicht werden kann. Die Hochdruck-Erosionsstrahlen können dabei beispielsweise radial schräg nach außen gerichtet sein und um eine Drehachse rotieren, sodass die Erosionsstrahlen eine kegelmantelförmige Erodierfläche bilden. Bei einem distalwärtigen Vorschub kann diese Erodierfläche eine Blockade oder Verengung überstreichen und diese entsprechend dem Durchmesser der kegelmantelförmigen Erodierfläche forterodieren. Die Erodiereinheit erfährt beim Erodieren mittels der Hochdruck-Erosionsstrahlen so gut wie keinen widerstands- oder winkelabhängigen Rückstoß oder laterale Auslenkung. Um ein Förderrohr lateral aufzuerodieren, können ein oder mehrere Erosionsstrahlen radial nach außen gerichtet sein und der Düsenkopf um eine konzentrische oder exzentrische Drehachse rotiert werden.

Optional weist das System eine mit der Erodiereinheit über die Bohrspülungsleitung fluidverbindbare Abrasivmittel-Versorgungseinheit auf, welche stromaufwärts einer Bohrspülungshochdruckpumpe mit der Bohrspülungsleitung fluidverbindbar ist. Alternativ kann die Abrasivmittel-Versorgungseinheit bzw. eine zusätzliche Abrasivmittel-Versorgungseinheit auch stromabwärts einer Bohrspülungshochdruckpumpe mit der Bohrspülungsleitung fluidverbindbar sein, wobei diese Abrasivmittel-Versorgungseinheit dann vorzugsweise einen mit Abrasivmittel befüllbaren Druckbehälter aufweist. Bei ausschließlich stromabwärtiger Abrasivmittel-Versorgungseinheit hinter der Bohrspülungshochdruckpumpe ist die Bohrspülungshochdruckpumpe nicht dem Verschleiß durch Abrasivmittel ausgesetzt. Da jedoch das Nachfüllen eines Hochdruckbehälters mit Abrasivmittel grundsätzlich komplexer ist als das Nachfüllen in einem Niederdruckbereich, ist die stromaufwärtige Anordnung der Abrasivmittel-Versorgungseinheit vor der Bohrspülungshochdruckpumpe prinzipiell bevorzugt.

Optional kann die Abrasivmittel-Versorgungseinheit stromaufwärts einer Bohrspülungshochdruckpumpe und stromabwärts einer Versorgungspumpe angeordnet werden, wobei die Versorgungspumpe die Bohrspülung beschleunigt und das Abrasivmittel durch die beschleunigte Bohrspülung unter Ausnutzung des Venturi-Effekts in die Bohrspülung gesaugt wird. Alternativ oder zusätzlich dazu kann das Abrasivmittel schwerkraftbedingt oder-unterstützt von einem Nachfülltrichter in eine Mischkammer laufen, wo das Abrasivmittel in die Bohrspülung eingemischt wird. Alternativ oder zusätzlich kann das Abrasivmittel mit einer Fördereinrichtung wie etwa einer Förderschnecke aktiv in die Bohrspülung gefördert und/oder gemischt werden.

Erfindungsgemäß weist die Erodiereinheit einen distalen Düsenkopfabschnitt und einen proximalen Verankerungsabschnitt auf, wobei der Düsenkopfabschnitt relativ zum Verankerungsabschnitt distalwärts bewegbar ist. Hierin soll "distal" eine bezüglich der Bohrlochrichtung "tiefere" Position und "proximal" entsprechend eine bezüglich der Bohrlochrichtung "höhere" Position bedeuten. "Distalwärts" bedeutet also in Vorschubrichtung und "proximalwärts" entgegen der Vorschubrichtung. Durch die distalwärtige Bewegbarkeit kann über eine begrenzte Strecke ein definierter Vortrieb des Düsenkopfabschnitts während des Abrasiv-Suspensions-Erodierens gewährleistet werden. Die Erodiereinheit kann dazu beispielsweise einen Spindel- oder Kolbenantrieb aufweisen, der vorzugsweise hydraulisch über die Bohrspülung angetrieben ist. Zusätzlich oder alternativ zu einem hydraulischen Antrieb mit Bohrspülung als Hydraulikflüssigkeit kann ggf. eine andere Hydraulikflüssigkeit verwendet werden, wobei die Erodiereinheit über eine parallel zur Bohrspülungsleitung geführte Hydraulikleitung mit hydraulischer Leistung versorgt wird, oder ein An trieb mittels Elektromotor vorgesehen sein, bei dem der Elektromotor über ein parallel zur Bohrspülungsleitung geführtes Kabel mit elektrischem Strom versorgt wird.

Optional kann der Verankerungsabschnitt durch erste laterale Verankerungselemente im Gestein und/oder in einem Rohrelement in einer bestehenden Erdbohrung verankerbar sein. Damit ist die Erodiereinheit beispielsweise gegen Axialschwingungen, Verkantungen oder Verdrehungen fixierbar. Die Verankerungselemente können beispielsweise umfangseitig verteilt drei oder mehr radial auskragende Kniehebel oder Spindeln aufweisen, die sich gegen das Förderrohr oder das Gestein radial abstützen. Nach einem Erodierschritt kann der Düsenkopfabschnitt ggf. wieder proximalwärts eingefahren bzw. kann durch das Einfahren des Düsenkopfabschnitts der proximale Verankerungsabschnitt distalwärts zum Düsenkopfabschnitt "gezogen" werden, wenn dieser gerade nicht verankert ist.

Optional kann das System eine mit der Erodiereinheit signalverbindbare Steuereinheit aufweisen, mittels welcher ein Verankern des Verankerungsabschnitts und/oder ein distalwärtiges Bewegen des Düsenkopfabschnitts relativ zum Verankerungsabschnitt steuerbar ist. Alternativ oder zusätzlich kann ggf. ein Düsenkopf der Erodiereinheit oder die Erodiereinheit selbst bezüglich der Längsachse verschwenkt werden, um einer Kurve im Förderrohr zu folgen oder das Erodieren verstärkt auf eine Seite zu lenken. Solch ein Verschwenken kann durch die Steuereinheit steuerbar sein. Alternativ oder zusätzlich kann der Kegelwinkel einer von der Ausrichtung der Austrittsdüsen definierten kegelförmigen Erodierfläche durch eine einstellbare Ausrichtung der Austrittsdüsen mittels der Steuereinheit steuerbar sein. Alternativ oder zusätzlich kann die Steuereinheit mittels einer oder mehrerer Blenden oder Ähnlichem die Erosionsstrahlen beeinflussen und steuern. Alternativ oder zusätzlich kann die Steuereinheit den Vortrieb eines Düsenkopfs bezüglich der Erodiereinheit und/oder den Vortrieb der Erodiereinheit selbst steuern.

Optional kann der Düsenkopfabschnitt in einer relativ zum Verankerungsabschnitt distalwärts ausgefahrenen Position durch zweite laterale Verankerungselemente im Gestein und/oder in einem Rohrelement in einer bestehenden Erdbohrung verankerbar sein. Damit kann die Erodiereinheit mittels der zweiten lateralen Verankerungselemente im Gestein und/oder in einem Rohrelement in einer bestehenden Erdbohrung verankert werden, wenn die ersten Verankerungselemente nicht verankert sind und umgekehrt. Bei Verankerung des distalen Düsenkopfabschnitts durch die zweiten lateralen Verankerungselemente führt ein Einfahren des Düsenkopfabschnitts in den Verankerungsabschnitt dazu, dass der Verankerungsabschnitt distalwärts gezogen wird, wenn die ersten Verankerungselemente gerade nicht verankert sind. Dadurch kann sich die Erodiereinheit raupenartig durch die Bohrung bewegen. Alternativ oder zusätzlich kann die Erodiereinheit Vortriebselemente wie Räder, Ketten, Crawler-Beine, Schneckenwalzen oder Ähnliches aufweisen, um einen steuerbaren Vortrieb der Erodiereinheit zu gewährleisten. Bei vertikalen oder schrägen Bohrungen kann auch das Eigengewicht der Erodiereinheit nebst Bohrspülungsleitung und anderem Zubehör zum Vortrieb genutzt werden. Vorzugsweise ist die Erodiereinheit proximalseitig mit einer am distalen Ende der Bohrspülungsleitung vorhandenen Werkzeugführung mit Vortriebselementen koppelbar, die normalerweise einen Bohrkopf führt, sodass die Erodiereinheit mittels der Werkzeugführung vorgetrieben wird.

Erfindungsgemäß weist der Düsenkopfabschnitt einen distalen Düsenkopf und eine proximale Düsenkopfbasis auf, wobei der Düsenkopf relativ zur Düsenkopfbasis um eine Drehachse drehbar ist. Diese Drehachse kann konzentrisch oder exzentrisch zur Längsachse des Düsenkopfs liegen. Eine exzentrische Drehung hat den Vorteil, dass der Düsenkopf kleiner ausgestaltet werden kann und mehr Platz für den Abtransport von Bohrspülung, Abrasivmittel und erodiertem Material besteht. Wie bereits zuvor beschrieben, kann somit mit einem oder mehreren schrägen Erosionsstrahlen eine kegelmantelförmige Erodierfläche erzeugt werden, um jegliches innerhalb eines durch die Grundfläche der kegelmantelförmigen Erodierfläche definierten Querschnitts befindliches Material fort zu erodieren.

Erfindungsgemäß weist die Erodiereinheit mindestens eine erste nach außen gerichtete Düse und mindestens eine nach innen gerichtete zweite Düse auf, wobei die mindestens eine nach innen gerichtete zweite Düse einen Abstand zur Drehachse des Düsenkopfs hat. "Nach innen/außen gerichtet" kann hier heißen, dass der Erosionsstrahl aus der Düse die Drehachse schneidet oder windschief zu dieser verläuft.

Optional kann die Erodiereinheit mindestens zwei erste Düsen aufweisen, die mit einem unterschiedlichen Winkel bezüglich der Drehachse ausgerichtet sind, und/oder mindestens zwei zweite Düsen aufweisen, von denen mindestens eine so ausgerichtet ist, dass der Erosionsstrahl die Drehachse schneidet, und/oder mindestens eine so ausgerichtet ist, dass der Erosionsstrahl windschief zur Drehachse verläuft. Um eine maximale Erosionsleistung zu erzielen, ist es vorteilhaft, wenn jeder Erosionsstrahl unter einem anderen Winkel bezüglich der Drehachse verläuft und sich die entsprechenden kegelmantelförmigen Erodierflächen so ergänzen, dass eine maximale Volumenabtragsrate erzielt wird.

Gemäß einem zweiten Aspekt dieser Offenbarung wird eine Erdbohranlage mit einer Bohrspülungsleitung und einem oben geschriebenen Abrasiv-Suspensions-Erodier-System bereitgestellt, wobei die Erodiereinheit mit der Bohrspülungsleitung fluidverbunden ist. Vorzugsweise weist das Abrasiv-Suspensions-Erodier-System dabei eine mit der Erodiereinheit über die Bohrspülungsleitung fluidverbundene Abrasivmittel-Versorgungseinheit auf, welche stromaufwärts einer Bohrspülungshochdruckpumpe mit der Bohrspülungsleitung fluidverbunden ist. Die Erdbohranlage umfasst also neben dem Abrasiv-Suspensions-Erodier-System die Bohrspülungsleitung und vorzugsweise auch eine Bohrspülungshochdruckpumpe.

Gemäß einem dritten Aspekt der vorliegenden Offenbarung wird ein Verfahren zum Abrasiv-Suspensions-Erodieren innerhalb einer bestehenden Erdbohrung bereitgestellt mit den Schritten:
- Ablassen einer Erodiereinheit in die bestehende Erdbohrung, wobei die Erodiereinheit mit einer Abrasivmittel-Versorgungseinheit über eine Bohrspülungsleitung fluidverbunden ist,
- Zuführen von Abrasivmittel mittels der Abrasivmittel-Versorgungseinheit in die Bohrspülungsleitung,
- Pumpen einer Bohrspülung-Abrasivmittel-Suspension durch die Bohrspülungsleitung zur Erodiereinheit,
- Erzeugen eines Hochdruck-Erosionsstrahls aus der Bohrspülung-Abrasivmittel-Suspension mittels der Erodiereinheit, und
- Erodieren von Material in der bestehenden Erdbohrung mittels des Hochdruck-Erosionsstrahls aus der Bohrspülung-Abrasivmittel-Suspension, wobei ein distaler Düsenkopfabschnitt der Erodiereinheit relativ zu einem proximalen Verankerungsabschnitt der Erodiereinheit distalwärts bewegt wird und ein distaler Düsenkopf des Düsenkopfabschnitts relativ zu einer Düsenkopfbasis des Düsenkopfabschnitts um eine Drehachse gedreht wird, wobei mittels mindestens einer ersten Düse des Düsenkopfs ein schräg nach radial außen gerichteter Erosionsstrahl erzeugt wird und mittels mindestens einer von der Drehachse beabstandeten zweiten Düse des Düsenkopfs ein schräg nach radial innen gerichteter Erosionsstrahl erzeugt wird.

Das Verfahren wird vorzugsweise bei Tiefseebohrungen nach wasserstoffbasierten fossilen Energieträgern wie Öl oder Erdgas verwendet, wenn ein Förderrohr einer Erdbohrung an einem Punkt zu verschließen ist, der wegen einer Blockade oder Verengung nicht mit dem notwendigen Werkzeug zum Verschließen erreichbar ist. Nach den obigen Schritten und erfolgreichem Wegerodieren der Blockade bzw. der Verengung kann distalwärts dieser Blockade bzw. Verengung ein Betonstopfen gesetzt werden, um das Förderrohr zum sicheren Schutz der Umwelt zu verschließen.

Erfindungsgemäß weist das Verfahren ein distalwärtiges Bewegen eines distalen Düsenkopfabschnitts der Erodiereinheit relativ zu einem proximalen Verankerungsabschnitt der Erodiereinheit auf. Damit kann der Düsenkopfabschnitt in definierter Weise während des Erodierens distalwärts bewegt werden, um ein bestimmtes Volumen fort zu erodieren. Dabei wird mittels der Bohrspülung, ähnlich wie beim Bohren mit Bohrkopf, sowohl das erodierte Material als auch das zum Erodieren verwendete Abrasivmittel zu Tage geschwemmt bzw. gespült.

Das Verfahren kann optional ein Verankern eines proximalen Verankerungsabschnitts durch erste laterale Verankerungselemente aufweisen. Damit kann eine definierte Position der Erodiereinheit während des Erodierens gehalten werden.

Das Verfahren kann optional ein Verankern eines distalen Düsenkopfabschnitts in einer relativ zum Verankerungsabschnitt distalwärts ausgefahrenen Position durch zweite laterale Verankerungselemente aufweisen. Damit kann der Verankerungsabschnitt distalwärts zum Düsenkopfabschnitt nachgezogen und ein raupenartiger Vortrieb realisiert werden.

Optional kann das Verfahren ein Steuern des Verankerns und/oder des distalwärtigen Bewegens mittels einer mit der Erodiereinheit signalverbundenen Steuereinheit aufweisen. Die Steuereinheit kann über Tage angeordnet sein und über eine elektrische, optische oder hydraulische Signalleitung sämtliche Funktionen der Erodiereinheit steuern.

Optional kann das Verfahren ein Drehen eines distalen Düsenkopfs des Düsenkopfabschnitts relativ zu einer proximalen Düsenkopfbasis des Düsenkopfabschnitts um eine Drehachse aufweisen, wobei die Drehachse exzentrisch oder konzentrisch zur Längsachse des Düsenkopfs verlaufen kann. Wie bereits zuvor beschrieben, kann somit mit einem oder mehreren schrägen Erosionsstrahlen eine kegelmantelförmige Erodierfläche erzeugt werden, um jegliches innerhalb eines durch die Grundfläche der kegelmantelförmigen Erodierfläche definierten Querschnitts befindliches Material fort zu erodieren. Eine exzentrische Drehung des Düsenkopfs hat zum einen den Vorteil, dass der Düsenkopfs bei gleichem Überstreichungsradius kleiner ausgestaltet werden kann und zum anderen mehr Platz für den Abtransport von Bohrspülung, Abrasivmittel von erodiertem Material nach oben vorhanden ist.

Optional kann das Zuführen von Abrasivmittel mittels der Abrasivmittel-Versorgungseinheit in die Bohrspülungsleitung stromaufwärts einer Bohrspülungshochdruckpumpe stattfinden. Dadurch muss kein Druckbehälter zum Zuführen von Abrasivmittel in den Hochdruckbereich, der stromabwärts der Bohrspülungshochdruckpumpe liegt, vorgesehen werden, wodurch ein einfaches, kontinuierliches Nachfüllen von Abrasivmittel ermöglicht wird.

Die Offenbarung ist nachfolgend anhand von in den Zeichnungen dargestellten Ausführungsbeispielen näher erläutert. Es zeigen:
- Fig. 1: ein erstes schematisches Anwendungsbeispiel des hierein offenbarten Abrasiv-Suspensions-Erodier-Systems zum Erodieren einer Verengung in einer Tiefseebohrung;
- Fig. 2: ein zweites schematisches Anwendungsbeispiel des hierein offenbarten Abrasiv-Suspensions-Erodier-Systems zum radialen Aufschneiden eines Förderrohrs einer Tiefseebohrung;
- Fig. 3: ein drittes schematisches Anwendungsbeispiel des hierein offenbarten Abrasiv-Suspensions-Erodier-Systems zum Fishing in einer Tiefseebohrung;
- Fig. 4: ein viertes schematisches Anwendungsbeispiel des hierein offenbarten Abrasiv-Suspensions-Erodier-Systems zum seitlichen Vortrieb in eine Abzweigung einer Tiefseebohrung;
- Fig. 5: eine erste beispielhafte Ausführungsform einer Erdbohranlage mit dem hierein offenbarten Abrasiv-Suspensions-Erodier-System;
- Fig. 6: eine zweite beispielhafte Ausführungsform einer Erdbohranlage mit dem hierein offenbarten Abrasiv-SuspensionsErodier-System;
- Fig. 7: sechs Momentansichten a)- f) einer Erodiereinheit einer beispielhaften Ausführungsform des hierein offenbarten Abrasiv-Suspensions-Erodier-Systems in jeweils verschiedenen Stadien des Vortriebs; und
- Fig. 8: eine perspektivische Ansicht eines Düsenkopfs einer beispielhaften Ausführungsform des hierein offenbarten Abrasiv-Suspensions-Erodier-Systems;
- Fig. 9: eine Seitenansicht eines Düsenkopfs einer beispielhaften Ausführungsform des hierein offenbarten Abrasiv-Suspensions-Erodier-Systems;
- Fig. 10: eine Ansicht auf die Stirnseite eines Düsenkopfs einer beispielhaften Ausführungsform des hierein offenbarten Abrasiv-Suspensions-Erodier-Systems; und
- Fig. 11: ein Ablaufdiagramm einer beispielhaften Ausführungsform des hierin offenbarten Verfahrens zum Abrasiv-Suspensions-Erodieren von Material innerhalb einer bestehenden Erdbohrung.

In Fig. 1 ist eine Tiefseebohrung 1 im Seeboden 3 gezeigt. Die Tiefseebohrung 1 diente zur Förderung von Öl oder Erdgas und weist miteinander zu einer Förderleitung aneinandergesetzte Förderrohre 5 auf, durch welche das Öl oder Erdgas zu Tage gefördert wurde. Wenn die Tiefseebohrung 1 nicht mehr zur Förderung von Öl oder Erdgas benutzt werden soll, muss sie zum Schutz der Umwelt verschlossen werden, damit durch die Tiefseebohrung 1 kein Öl oder Erdgas ins Meer strömen kann. Wenn allerdings, wie hier gezeigt, ein Förderrohr 5 beispielsweise durch tektonische Verschiebungen oder förderbedingte Absenkungen des Seebodens beschädigt oder eingedrückt ist, muss ein Stopfen unterhalb bzw. distalseitig solch einer Beschädigung gesetzt werden, um sicherzustellen, dass durch die Beschädigung kein Öl oder Erdgas austritt. Die Beschädigung ist hier in Form einer Verengung 6 gezeigt. Es sei an dieser Stelle angemerkt, dass es sich bei der Tiefseebohrung 1 nicht unbedingt um eine vertikale Bohrung handeln muss, sondern die Tiefseebohrung 1 auch schräg, horizontal und/oder verzweigt sein kann.

Um nun einen Stopfen unterhalb bzw. distalseitig der Verengung 6 setzen zu können, muss der Querschnitt an der Verengung 6 so weit geöffnet werden, dass ein entsprechendes Werkzeug zum Setzen eines Stopfens hindurch passt. Herkömmliche Lösungen mit einem Bohrfräskopf werden allerdings bei solch einer Verengung 6 häufig seitlich ausgelenkt und fressen sich fest. Deshalb wird hier ein Abrasiv-Suspensions-Erodier-System in Verbindung mit einer Bohrspülleitung 9 einer Erdbohranlage 10 verwendet, wobei die Bohrspülleitung 9 normalerweise dazu bestimmt ist, beim Bohren mit einem Bohrfräskopf gebohrtes Gestein effizient zu Tage zu fördern. Über eine Plattform 7 der Erdbohranlage 10, hier in Form eines Schiffes, ist die Bohrspülleitung 9 in die Tiefseebohrung 1 eingelassen. Am distalen Ende der Bohrspülleitung 9 ist eine Erodiereinheit 11 mit der Bohrspülleitung 9 fluidverbunden. Die Erodiereinheit 11 ist in der Tiefseebohrung 1 innerhalb des Förderrohrs 5 direkt oberhalb der Verengung 6 positioniert. Die Erodiereinheit 11 ist mechanisch mit der Bohrspülleitung 9 derart gekoppelt, dass die Erodiereinheit 11 von der Plattform 7 aus über ein Ein- und Ausrollen der Bohrspülleitung 9 positionierbar ist. In distale Richtung kann dabei das Eigengewicht von Bohrspülleitung 9 und Erodiereinheit 11 genutzt werden oder eine Vortriebseinrichtung vorgesehen sein, insbesondere zum Vortrieb bei horizontalen oder relativ flachen Streckenabschnitten.

Die Erodiereinheit 11 weist einen distalen Düsenkopfabschnitt 13 und einen proximalen Verankerungsabschnitt 15 auf. Durch laterale Verankerungselemente 16, hier in Form von Kniehebeln, ist der Verankerungsabschnitt 15 verankerbar. Der Düsenkopfabschnitt 13 ist relativ zum Verankerungsabschnitt 15 in distale Richtung ausfahrbar. Am distalen Ende des Düsenkopfabschnitts 13 befindet sich ein Düsenkopf 17, der relativ zu einer Düsenkopfbasis 19 des Düsenkopfabschnitts 13 rotierbar ist. An einer Stirnseite des Düsenkopfs 17 sind mehrere Austrittsdüsen angeordnet. Die Austrittsdüsen sind so angeordnet, dass austretenden Erosionsstrahlen einen Strahlenfächer bilden. Bei Rotation des Düsenkopfs 17 überstreicht jeder Erosionsstrahl, der einen Winkel mit der Drehachse R einschließt, eine kegelmantelförmige Erodierfläche. Bei Erosionsstrahlen, die eine radial nach innen gerichtete Komponente aufweisen und die Drehachse R schneiden oder windschief zu dieser verlaufen, ergibt sich eine Erodierfläche in Form einer Mantelfläche eines Rotationskörpers aus zwei mit den Spitzen aufeinanderliegenden Kegeln bzw. Kegelstümpfen.

Die Erdbohranlage 10 weist zudem einen Bohrspülungsrücklauf 14 auf, durch den die Bohrspülung zusammen mit erodiertem Material und Abrasivmittel zur Plattform 7 zu Tage gespült wird. Die Bohrspülung durchläuft somit einen Kreislauf, wobei die zu Tage geförderte Bohrspülung auf der Plattform 7 von erodiertem Material und Abrasivmittel getrennt und für eine erneute Verwendung aufbereitet wird.

In Figur 2 wird eine andere Ausführungsform eines Düsenkopfes 17 verwendet, um ein Förderrohr 5 seitlich aufzuerodieren, um sicherzustellen, dass ein später einzugießender Betonstopfen radial im Gestein verankert ist und nicht das Förderrohr hochgedrückt werden kann. Für das seitliche Auferodieren sind eine oder mehrere Austrittsdüsen radial nach außen gerichtet, sodass sich bei Drehung des Düsenkopfes 17 eine scheibenförmige Erodierfläche bildet, die das Förderrohr 5 umfangseitig durchtrennt.

In Figur 3 befindet sich ein Fish 20 in Form eines Packers im Förderrohr 5 und blockiert dieses. Anstatt ein herkömmliches Verfahren zum Fishing zu verwenden, kann mit der Erodiereinheit 11 der Fish forterodiert werden. Die mit Abrasivmittel versetzten Erosionsstrahlen bei Austrittsdrücken von 500 bis 700 bar können auch sehr harte Werkzeugmaterialien erodieren. Im Unterschied zu den Figuren 1 und 2 ist hier als Plattform 7 ein Bohrturm bzw. eine Bohrinsel gezeigt.

Bei der Anwendungsform in Figur 4 wird ein sogenanntes Side-Tracking mit der Erodiereinheit 11 betrieben. Dabei kann die Erodiereinheit 11 in eine seitliche Abzweigung gelenkt werden und dort zum Erodieren von Blockaden oder Verengungen verwendet werden. Das Ablenken der Erodiereinheit 11 in die Abzweigung kann hierbei über eine Side-Tracking-Führung 21 stattfinden. Es versteht sich, dass hierbei die Ablenkung bei ausgeschalteten Erosionsstrahlen stattfindet, damit nicht die Side-Tracking-Führung 21 forterodiert wird.

In Figur 5 ist der Kreislauf der Erdbohranlage 10 schematisch genauer gezeigt. Die sich auf der Plattform 7 befindlichen Komponenten sind in einem gestrichelten Kasten dargestellt. Die in die bestehende Erdbohrung 1 eingelassene Erodiereinheit 11 ist über die Bohrspülleitung 9 und eine Signalleitung 23 mit der Plattform 7 verbunden. Eine auf der Plattform 7 angeordnete Bohrspülungshochdruckpumpe 25 pumpt Bohrspülung unter Hochdruck durch die Bohrspülleitung 9 zur Erodiereinheit 11. Eine Steuereinheit 27 ist über die Signalleitung 23 mit der Erodiereinheit 11 signalverbunden, um diese zu schalten, zu steuern, zu regeln, zu verankern und/oder vorzutreiben. Die Signalleitung 23 kann dabei bidirektional sein, sodass die Erodiereinheit 11 nicht nur Steuerbefehle empfangen kann, sondern auch Signale von Sensoren, Betriebszustandsgrößen, Fehlermeldungen, Kamerabilder oder Ähnliches zur Steuereinheit 27 senden kann. Beispielsweise können Positions- bzw. Geschwindigkeitsmesser die Stellung von Aktoren für die Verankerungselemente 16, 53, die Drehgeschwindigkeit des Düsenkopfs 17 oder die Vorschubgeschwindigkeit messen, Temperatursensoren die Temperatur kontrollieren, Beschleunigungssensoren die Raumorientierung messen, Körperschall- bzw. Infrarotsensoren die Umgebung abtasten oder Tiefen- bzw. Neigungsmesser die Positionsermittlung unterstützen. Die erhaltenen Informationen können mittels der Steuereinheit 27 für einen Benutzer angezeigt werden oder direkt zur Regelung bzw. Steuerung des Betriebs der Erodiereinheit 11 verwendet werden.

Damit die der Erodiereinheit 11 unter Hochdruck von 500 - 700 bar über die Bohrspülleitung 9 bereitgestellte Bohrspülung zum AbrasivErodieren benutzt werden kann, wird der Bohrspülung Abrasivmittel zugesetzt. In der in Figur 5 gezeigten Ausführungsform findet dies stromaufwärts bzw. saugseitig der Bohrspülungshochdruckpumpe 25 statt. Dazu ist eine Abrasivmittel-Versorgungseinheit 29 stromaufwärts der Bohrspülungshochdruckpumpe 25 zwischen einer Versorgungspumpe 31 und einer Booster-Pumpe 33 angeordnet. Die Abrasivmittel-Versorgungseinheit 29 weist eine Mischkammer 35 und einen Nachfülltrichter 37 auf, wobei Abrasivmittel manuell oder automatisch in den Nachfülltrichter 37 gefüllt werden und in die darunter angeordnete Mischkammer 35 laufen kann. Dies kann ausschließlich schwerkraftbedingt oder lediglich schwerkraftunterstützt ablaufen. Alternativ oder zusätzlich kann eine Förderschnecke oder Ähnliches dazu verwendet werden, Abrasivmittel mit einem definierten Abrasivmittelstrom gesteuert in die Mischkammer 35 zu leiten. Alternativ oder zusätzlich kann auch der durch die Versorgungspumpe 31 und die Booster-Pumpe 33 erzeugte Bohrspülungsstrom über den Venturi-Effekt im Sinne einer als Strahlpumpe fungierenden Mischkammer 35 zum Ansaugen des Abrasivmittels verwendet werden. Innerhalb der Mischkammer 35 wird das Abrasivmittel mit der Bohrspülung vermischt und bildet stromabwärts der Mischkammer 35 eine Bohrspülung-Abrasivmittel-Suspension, die zum Abrasiverodieren geeignet ist. Ein mögliches Abrasivmittel ist hier beispielsweise Granatsand. Das Mischungsverhältnis zwischen Abrasivmittel und Bohrspülung in der für das Abrasiverodieren geeigneten Bohrspülung-Abrasivmittel-Suspension kann bei etwa 1:9 liegen und kann je nach Schneidleistungsbedarf einstellbar sein oder für einen bestimmten Verwendungszweck festgelegt sein. Saugseitig ist die Versorgungspumpe 31 mit einem Bohrspülungstank 39 verbunden, aus dem die Versorgungspumpe 31 die Bohrspülung bezieht. Der Bohrspülungstank 39 wiederum wird durch bereits verwendete und wiederaufbereitete Bohrspülung gefüllt.

Dazu wird mittels einer Saugpumpe 41 über den in die Erdbohrung 1 eingelassenen Bohrspülungsrücklauf 14 die Bohrspülung-Abrasivmittel-Suspension zusammen mit erodiertem Material, wie etwa erodiertem Gestein bzw. Material eines Fishes oder einer Förderrohrwand, zu Tage gesaugt. Die Saugpumpe 41 kann ggf. auch nur einen bereits bestehenden und/oder durch die Bohrspülungshochdruckpumpe 25 erzeugten Druckunterschied unterstützen, der den Bohrschlamm nach oben drückt. Der zu Tage geförderte Bohrschlamm wird in ein Aufbereitungsmodul 43 geführt. Das Aufbereitungsmodul 43 weist einen Schüttler bzw. Schieferschüttler (englisch: shale shaker) auf, der Bohrspülung von Gestein trennt, damit die Bohrspülung wiederverwertet und vom Aufbereitungsmodul 43 in den Bohrspülungstank 39 geleitet werden kann. Hier weist das Aufbereitungsmodul 43 auch einen Abrasivmittelabscheider 44 auf, damit auch das Abrasivmittel wiederverwendet und ggf. direkt in nasser bzw. feuchter Form oder nach einer Trocknung über den Nachfülltrichter 37 dem Kreislauf wieder zugeführt werden kann. Zusätzlich zum Abrasivmittel kann über die Mischkammer 35 auch ein Additiv wie etwa langkettige Polymere eingemischt werden. Solche langkettigen Polymere können wasserlöslich sein und dazu dienen, die Fokussierung der Erosionsstrahlen bzw. des darin enthaltenen Abrasivmittels zu verbessern, die Austrittsgeschwindigkeit zu erhöhen und den Verschleiß in Hochdruckkomponenten zu verringern.

In der Ausführungsform gemäß Figur 6 ist die Mischkammer 35 der Abrasivmittel-Versorgungseinheit 29 stromabwärts der Bohrspülungshochdruckpumpe 25 im Kreislauf angeordnet. Die Abrasivmittel-Versorgungseinheit 29 weist hierbei einen Druckbehälter 45 und eine Hochdruckpumpe 47 auf. Der Druckbehälter 45 enthält eine Abrasivmittel-Wasser-Suspension oder Bohrspülung-Abrasivmittel-Suspension, die mittels der Hochdruckpumpe 47 unter einen ähnlichen Druck gesetzt wird, den die Bohrspülungshochdruckpumpe 25 druckseitig erzeugt. Das Abrasivmittel wird dann wie zuvor beschrieben in die Mischkammer 35 geleitet und/oder gefördert, allerdings nun unter Hochdruck. Der Druckbehälter 45 kann so ausgelegt sein, dass eine Beladung für das Erodieren ausreicht, sodass für einen weiteren Erodierschritt der Druckbehälter 45 zunächst druckentlastet werden muss, um ihn für einen neuen Erodierschritt wieder zu befüllen. Alternativ oder zusätzlich kann der Druckbehälter 45 auch zyklisch und automatisch über ein Schleusensystem befüllt werden, sodass ein kontinuierlicher Betrieb ohne Druckentlastung möglich ist. Wenngleich diese Ausführungsform komplexer ist als die in Figur 5 gezeigte, ist es hier vorteilhaft, dass die Bohrspülungshochdruckpumpe 25 nicht einem erhöhten Verschleiß durch das Abrasivmittel ausgesetzt ist.

Figuren 7a)-f) zeigen die Erodiereinheit 11 detaillierter in verschiedenen Stadien beim Erodieren eines Fishes 20. Zunächst wird in a) die Erodiereinheit 11 vor dem Fish 20 positioniert, sodass die Erosionsstrahlen den Fish 20 forterodieren können. Dazu wird der Verankerungsabschnitt 15 bei geeigneter axialer Position lateral mit ersten Verankerungselementen 16 in Form von Kniehebeln verankert. Der Düsenkopf 17 wird rotiert und die unter Hochdruck aus den Austrittsdüsen austretenden Erosionsstrahlen aus Bohrspülung-Abrasivmittel-Suspension formen kegelmantelförmige Erodierflächen, die das Material des Fishes 20 forterodieren. Der Düsenkopf 17 weist dazu an seiner distalen Stirnseite mindestens zwei Düsen mit unterschiedlichen Ausrichtungen auf. Eine erste Düse 49 ist dabei so ausgerichtet, dass ein schräg nach radial außen gerichteter Erosionsstrahl erzeugt wird, und eine zweite Düse 51 ist dabei so ausgerichtet, dass ein schräg nach radial innen gerichteter Erosionsstrahl erzeugt wird. Sowohl die erste Düse 49 als auch die zweite Düse 51 haben einen Abstand zur Drehachse R des Düsenkopfes 17. Die durch die erste Düse 49 erzeugte kegelmantelförmige Erodierfläche hat eine proximalseitige Kegelspitze während die durch die zweite Düse 51 erzeugte kegelmantelförmige Erodierfläche eine distalseitige Kegelspitze hat. Dadurch können die Erosionsstrahlen bei einem distalwärtigen Vorschub der ersten Düse 49 und zweiten Düse 51 komplementär einmal von radial innen nach außen bzw. von radial außen nach innen erodieren und somit effizient ein Volumen forterodieren.

Beim Erodieren wird der Düsenkopfabschnitt 13 relativ zum verankerten Verankerungsabschnitt 15 distalwärts ausgefahren, damit die kegelmantelförmigen Erodierflächen ein Volumen des Fishes 20 überstreichen, um diesen so fortzuerodieren. In b) ist eine maximal distale Position des Düsenkopfabschnitts 13 relativ zum Verankerungsabschnitt 15 erreicht, sodass der Rest des Fishes 20 nicht forterodiert werden kann, wenn die Erodiereinheit 11 nicht vorgetrieben wird. Dies kann über eine Vortriebseinrichtung erfolgen oder, wie in c) und d) gezeigt, über zweite Verankerungselemente 53, die in Form von Kniehebeln lateral aus dem Düsenkopfabschnitt 13 ausgefahren werden und den Düsenkopfabschnitt 13 in dem Förderrohr 5 verankern. Die ersten Verankerungselemente 16 des Verankerungsabschnitts 15 werden wieder eingefahren. Von c) nach d) wird durch ein Einfahren des verankerten Düsenkopfabschnitts 13 in den Verankerungsabschnitt 15 erreicht, dass sich der nicht mehr verankerte Verankerungsabschnitt 15 distalwärts zum Düsenkopfabschnitt 13 zieht. Die Steuereinheit 27, die all dies steuert, sorgt für eine entsprechend notwendige Nachführung der Bohrspülungsleitung 9 und der Signalleitung 23. In d) ist dann der Düsenkopfabschnitt 13 maximal eingefahren im Verankerungsabschnitt 15, sodass die zweiten Verankerungselemente 53 eingefahren werden können, während die ersten Verankerungselemente 16 wieder ausgefahren werden können (siehe e)). In e) beginnt ein weiterer Erodierschritt wie in a) nun für den Rest des Fishes 20 in einer tieferen bzw. distaleren Position. In f) ist dann der gesamte Fish 20 forterodiert und es kann der Förderrohrabschnitt zum Setzen eines Stopfens erreicht werden, der unterhalb des (nicht mehr vorhandenen) Fishes 20 liegt.

Figuren 8, 9 und 10 zeigen den Düsenkopf 17 detaillierter. Proximalseitig ist der Düsenkopf 17 über einen Anschlussstutzen 55 mit der Düsenkopfbasis 19 verbindbar. Der Anschlussstutzen 55 ist konzentrisch zur Drehachse R angeordnet und bildet den Zulauf von Bohrspülung-Abrasivmittel-Suspension aus der Bohrspülungsleitung 9 in den Düsenkopf 17. Der Düsenkopf 17 selbst ist drehbar gegenüber dem Anschlussstutzen 55, wobei die Längsachse L des Düsenkopfs 17 gegenüber der Drehachse R exzentrisch versetzt ist. Die um diesen Versatz radial gegenüber dem Radius des Düsenkopfs 17 vergrößerte zylinderförmige Umhüllende, die der Düsenkopf 17 bei Drehung um die Drehachse R überstreicht, ist gestrichelt dargestellt. Der Düsenkopf 17 weist drei Abschnitte auf. Einen proximalen Eingangsabschnitt 57, einen distalen Kopfabschnitt 59 und einen den Eingangsabschnitt 57 mit dem Kopfabschnitt 59 verbindenden Mittelabschnitt 61. Der Anschlussstutzen 55 führt in eine proximale Stirnseite des Eingangsabschnitts 57. Innerhalb des Mittelabschnitts 61 sitzt ein Strömungsführungselement mit einem spiralförmigen Strömungskanal, der die Bohrspülung-Abrasivmittel-Suspension in Rotation versetzt. An einer distalen, hier vorzugsweise mit mindestens einer konkaven Vertiefung 63 versehenen Stirnseite des Kopfabschnitts 59 sind die Düsen 49, 51 angeordnet. In dieser Ausführungsform gibt es zwei innere (erste) Düsen 49a, 49b, die nach innen ausgerichtet sind, wobei der Erosionsstrahl aus einer inneren Düse 49b die Drehachse R schneidet und der Erosionsstrahl aus der anderen inneren Düse 49a windschief zur Drehachse R verläuft. Optional oder zusätzlich verlaufen die Erosionsstrahlen hier unter einem unterschiedlichen Winkel bezüglich der Drehachse R. Optional oder zusätzlich gibt es zwei äußere (zweite) Düsen 51a, 51b, die nach außen ausgerichtet sind und dessen Erosionsstrahlen ebenfalls unter einem unterschiedlichen Winkel bezüglich der Drehachse R verlaufen. Optional oder zusätzlich verläuft eine virtuelle Verbindungslinie zwischen den ersten inneren Düsen 49a, 49b hier nicht senkrecht zu einer virtuellen Verbindungslinie zwischen den zweiten äußeren Düsen 51a, 51b (siehe Fig. 10). Optional oder zusätzlich verläuft hier die virtuelle Verbindungslinie zwischen den ersten inneren Düsen 49a, 49b nicht durch die Längsachse L des Düsenkopfs 17 und/oder nicht durch die Drehachse R. Optional oder zusätzlich sind die Abstände der ersten inneren Düsen 49a, 49b zur Längsachse L und/oder zur Drehachse R jeweils unterschiedlich. In Figur 10 wird durch die gestrichelten Kreise mit unterschiedlichem Radius verdeutlicht, dass durch die spezifische Ausrichtung der zweiten äußeren Düsen 51a, 51b unterschiedliche kegelmantelförmige Erodierflächen von den jeweiligen Erosionsstrahlen überstrichen werden. Auch die Erosionsstrahlen aus den ersten inneren Düsen 51a, 51b überstreichen jeweils unterschiedliche kegelmantelförmige Erodierflächen.

Figur 11 zeigt Verfahrensschritte schematisch als Ablaufdiagramm. Vor, nach oder während einem Ablassen 1101 einer Erodiereinheit in die bestehende Erdbohrung wird Abrasivmittel mittels der Abrasivmittel-Versorgungseinheit, vorzugsweise stromaufwärts der Bohrspülungshochdruckpumpe 25, in die Bohrspülungsleitung zugeführt 1103. Die somit entstehende Bohrspülung-Abrasivmittel-Suspension wird durch die Bohrspülungsleitung zur Erodiereinheit gepumpt 1105 und ein Hochdruck-Erosionsstrahl aus der Bohrspülung-Abrasivmittel-Suspension erzeugt 1107. Mit dem somit erzeugten Hochdruck-Erosionsstrahl wird dann Material in der bestehenden Erdbohrung erodiert 1109. Vorzugsweise werden alle Verfahrensschritte parallel durchgeführt. Auch ein distalwärtiges Bewegen 1111 des Düsenkopfabschnitts 13 relativ zum Verankerungsabschnitt 15, ein Verankern 1113 des Verankerungsabschnitts 15 und/oder Düsenkopfabschnitts 13 und ein exzentrisches Drehen 1115 des Düsenkopfs 17 wird vorzugsweise parallel zu den anderen Verfahrensschritten durchgeführt.

Die nummerierten Bezeichnungen der Bauteile oder Bewegungsrichtungen als "erste", "zweite", "dritte" usw. sind hierin rein willkürlich zur Unterscheidung der Bauteile oder Bewegungsrichtungen untereinander gewählt und können beliebig anders gewählt werden. Es ist damit kein Bedeutungsrang verbunden.

Äquivalente Ausführungsformen der hierin beschriebenen Parameter, Bauteile oder Funktionen, die in Anbetracht dieser Beschreibung einer fachlich versierten Person als offensichtlich erscheinen, seien hierin so erfasst als wären sie explizit beschrieben. Entsprechend soll der Schutzbereich der Ansprüche solche äquivalente Ausführungsformen umfassen. Als optional, vorteilhaft, bevorzugt, erwünscht oder ähnlich bezeichnete "kann"-Merkmale sind als optional zu verstehen und nicht als schutzbereichsbeschränkend.

Die beschriebenen Ausführungsformen sind als illustrative Beispiele zu verstehen und stellen keine abschließende Liste von möglichen Ausführungsformen dar. Jedes Merkmal, das im Rahmen einer Ausführungsform offenbart wurde, kann allein oder in Kombination mit einem oder mehreren anderen Merkmalen verwendet werden, unabhängig davon, in welcher Ausführungsform die Merkmale jeweils beschrieben wurden. Während mindestens ein Ausführungsbeispiel hierin beschrieben und gezeigt ist, seien Abwandlungen und alternative Ausführungsformen, die einer fachmännisch versierten Person in Anbetracht dieser Beschreibung als offensichtlich erscheinen, vom Schutzbereich dieser Offenbarung mit erfasst. Im Übrigen soll hierin weder der Begriff "aufweisen" zusätzliche andere Merkmale oder Verfahrensschritte ausschließen noch soll "ein" oder "eine" eine Mehrzahl ausschließen.

### Bezugszeichenliste

- 1: - Erdbohrung bzw. Tiefseebohrung
- 3: - Seeboden
- 5: - Förderrohr
- 6: - Verengung
- 7: - Plattform
- 9: - Bohrspülleitung
- 10: - Erdbohranlage
- 11: - Erodiereinheit
- 13: - Düsenkopfabschnitt
- 14: - Bohrspülungsrücklauf
- 15: - Verankerungsabschnitt
- 16: - erste Verankerungselemente
- 17: - Düsenkopf
- 19: - Düsenkopfbasis
- 20: - Fish
- 21: - Side-Tracking-Führung
- 23: - Signalleitung
- 25: - Bohrspülungshochdruckpumpe
- 27: - Steuereinheit
- 29: - Abrasivmittel-Versorgungseinheit
- 31: - Versorgungspumpe
- 33: - Booster-Pumpe
- 35: - Mischkammer
- 37: - Nachfülltrichter
- 39: - Bohrspülungstank
- 41: - Saugpumpe
- 43: - Aufbereitungsmodul
- 44: - Abrasivmittelabscheider
- 45: - Druckbehälter
- 47: - Hochdruckpumpe
- 49: - erste Düse
- 51: - zweite Düse
- 53: - zweite Verankerungselemente
- 55: - Anschlussstutzen
- 57: - Eingangsabschnitt
- 59: - Kopfabschnitt
- 61: - Mittelabschnitt
- 63: - konkave Vertiefung
- 1101: - Ablassen der Erodiereinheit in die bestehende Erdbohrung
- 1103: - Zuführen von Abrasivmittel
- 1105: - Pumpen der Bohrspülung-Abrasivmittel-Suspension
- 1107: - Erzeugen eines Hochdruck-Erosionsstrahls
- 1109: - Erodieren von Material in der bestehenden Erdbohrung
- 1111: - distalwärtiges Bewegen eines distalen Düsenkopfabschnitts
- 1113: - Verankern eines proximalen Verankerungsabschnitts
- 1115: - Verankern eines distalen Düsenkopfabschnitts

## Patentansprüche

1. Abrasiv-Suspensions-Erodier-System mit einer in eine bestehende Erdbohrung (1) ablassbaren Erodiereinheit (11) zum Erzeugen (1107) eines Hochdruck-Erosionsstrahls zum Abrasiv-Suspensions-Erodieren von Material (6, 20) in einer bestehenden Erdbohrung (1), **dadurch gekennzeichnet, dass**
die Erodiereinheit (11) mit einer Bohrspülungsleitung (9) verbindbar und dazu ausgestaltet ist, einen Hochdruck-Erosionsstrahl aus einer Bohrspülung-Abrasivmittel-Suspension zu erzeugen, wobei die Erodiereinheit (11) einen distalen Düsenkopfabschnitt (13) und einen proximalen Verankerungsabschnitt (15) aufweist, wobei der Düsenkopfabschnitt (13) relativ zum Verankerungsabschnitt (15) distalwärts bewegbar ist, wobei der Düsenkopfabschnitt (13) einen distalen Düsenkopf (17) und eine proximale Düsenkopfbasis (19) aufweist, wobei der Düsenkopf (17) relativ zur Düsenkopfbasis (19) um eine Drehachse (R) drehbar ist, wobei die Erodiereinheit (11) mindestens eine erste Düse (49) und mindestens eine zweite Düse (51) aufweist, wobei die mindestens eine erste Düse (49) zur Erzeugung eines schräg nach radial außen gerichteten Erosionsstrahls und die mindestens eine zweite Düse (51) zur Erzeugung eines schräg nach radial innen gerichteten Erosionsstrahls ausgerichtet ist, wobei die mindestens eine zweite Düse (51) einen Abstand zur Drehachse des Düsenkopfs (17) hat.

2. Abrasiv-Suspensions-Erodier-System nach Anspruch 1, die eine mit der Erodiereinheit (11) über die Bohrspülungsleitung (9) fluidverbindbare Abrasivmittel-Versorgungseinheit (29) aufweist, welche stromaufwärts einer Bohrspülungshochdruckpumpe (25) mit der Bohrspülungsleitung (9) fluidverbindbar ist.

3. Abrasiv-Suspensions-Erodier-System nach Anspruch 1 oder 2, wobei der Verankerungsabschnitt (15) durch erste laterale Verankerungselemente (16) im Gestein und/oder in einem Rohrelement in einer bestehenden Erdbohrung (1) verankerbar ist.

4. Abrasiv-Suspensions-Erodier-System nach einem der vorhergehenden Ansprüche, die eine mit der Erodiereinheit (11) signalverbindbare Steuereinheit (27) aufweist, über die ein Verankern (813) des Verankerungsabschnitts (15) und/oder distalwärtiges Bewegen (811) des Düsenkopfabschnitts (13) relativ zum Verankerungsabschnitt (15) steuerbar ist.

5. Abrasiv-Suspensions-Erodier-System nach Anspruch 3 oder 4, wobei der Düsenkopfabschnitt (13) in einer relativ zum Verankerungsabschnitt (15) distalwärts ausgefahrenen Position durch zweite laterale Verankerungselemente (49) im Gestein und/oder in einem Rohrelement in einer bestehenden Erdbohrung (1) verankerbar ist.

6. Abrasiv-Suspensions-Erodier-System nach einem der vorhergehenden Ansprüche, wobei der Düsenkopf (17) exzentrisch drehbar ist.

7. Abrasiv-Suspensions-Erodier-System nach einem der vorhergehenden Ansprüche, mit mindestens zwei ersten Düsen (49), die mit einem unterschiedlichen Winkel bezüglich der Drehachse (R) ausgerichtet sind, und/oder mit mindestens zwei zweiten Düsen (51), von denen mindestens eine so ausgerichtet ist, dass der Erosionsstrahl die Drehachse (R) schneidet, und/oder mindestens eine so ausgerichtet ist, dass der Erosionsstrahl windschief zur Drehachse (R) verläuft.

8. Erdbohranlage (10) mit einer Bohrspülungsleitung (9) und einem Abrasiv-Suspensions-Erodier-System gemäß einem der vorhergehenden Ansprüche, wobei die Erodiereinheit (11) mit der Bohrspülungsleitung (9) fluidverbunden ist.

9. Erdbohranlage (10) nach Anspruch 8, wobei das Abrasiv-Suspensions-Erodier-System eine mit der Erodiereinheit (11) über die Bohrspülungsleitung (9) fluidverbundene Abrasivmittel-Versorgungseinheit (29) aufweist, welche stromaufwärts einer Bohrspülungshochdruckpumpe (25) mit der Bohrspülungsleitung (9) fluidverbunden ist.

10. Verfahren zum Abrasiv-Suspensions-Erodieren von Material (6, 20) innerhalb einer bestehenden Erdbohrung (1) mit den Schritten:
- Ablassen (1101) einer Erodiereinheit in die bestehende Erdbohrung (1), wobei die Erodiereinheit (11) mit einer Abrasivmittel-Versorgungseinheit (29) über eine Bohrspülungsleitung (9) fluidverbunden ist,
- Zuführen (1103) von Abrasivmittel mittels der Abrasivmittel-Versorgungseinheit (29) in die Bohrspülungsleitung (9),
- Pumpen (1105) einer Bohrspülung-Abrasivmittel-Suspension mittels einer Bohrspülungshochdruckpumpe (25) durch die Bohrspülungsleitung (9) zur Erodiereinheit (11),
- Erzeugen (1107) eines Hochdruck-Erosionsstrahls aus der Bohrspülung-Abrasivmittel-Suspension mittels der Erodiereinheit (11), und
- Erodieren (1109) von Material (6, 20) in der bestehenden Erdbohrung (1) mittels des Hochdruck-Erosionsstrahls aus der Bohrspülung-Abrasivmittel-Suspension, wobei ein distaler Düsenkopfabschnitt (13) der Erodiereinheit relativ zu einem proximalen Verankerungsabschnitt (15) der Erodiereinheit distalwärts bewegt wird und ein distaler Düsenkopf (17) des Düsenkopfabschnitts (13) relativ zu einer Düsenkopfbasis (19) des Düsenkopfabschnitts (13) um eine Drehachse (R) gedreht wird, wobei mittels mindestens einer ersten Düse (49) des Düsenkopfs (17) ein schräg nach radial außen gerichteter Erosionsstrahl erzeugt wird und mittels mindestens einer von der Drehachse (R) beabstandeten zweiten Düse (51) des Düsenkopfs (17) ein schräg nach radial innen gerichteter Erosionsstrahl erzeugt wird.

11. Verfahren nach Anspruch 10, ferner aufweisend ein Verankern (1113) eines proximalen Verankerungsabschnitts (15) durch erste laterale Verankerungselemente (16).

12. Verfahren nach Anspruch 11, ferner aufweisend ein Verankern (1113) eines distalen Düsenkopfabschnitts (13) in einer relativ zum Verankerungsabschnitt (15) distalwärts ausgefahrenen Position durch zweite laterale Verankerungselemente (49).

13. Verfahren nach einem der Ansprüche 10 bis 12, ferner aufweisend ein Steuern des Verankerns (1113) und/oder des distalwärtigen Bewegens (1111) mittels einer mit der Erodiereinheit (11) signalverbundenen Steuereinheit (27).

14. Verfahren nach einem der Ansprüche 10 bis 13, ferner aufweisend ein Drehen (1115) eines distalen Düsenkopfs (17) des Düsenkopfabschnitts (13) relativ zu einer proximalen Düsenkopfbasis (19) des Düsenkopfabschnitts (13) um eine exzentrisch zur Längsachse (L) des Düsenkopfs (17) verlaufenden Drehachse (R).

15. Verfahren nach einem der Ansprüche 10 bis 14, wobei das Zuführen (1103) von Abrasivmittel mittels der Abrasivmittel-Versorgungseinheit (29) in die Bohrspülungsleitung (9) stromaufwärts einer Bohrspülungshochdruckpumpe (25) stattfindet.

## Claims

1. An abrasive suspension eroding system with an eroding unit (11) which can be let down into an existing borehole (1), for producing (1107) a high-pressure erosion jet for the abrasive suspension eroding of material (6, 20) in an existing borehole (1), **characterised in that** the eroding unit (11) is connectable to a drilling fluid conduit (9) and is designed to produce a high-pressure erosion jet from a drilling fluid - abrasive agent suspension, wherein the eroding unit (11) comprises a distal nozzle head section (13) and a proximal anchoring section (15), wherein the nozzle head section (13) is distally movable relative to the anchoring section (15), wherein the nozzle head section (13) comprises a distal nozzle head (17) and a proximal nozzle head base (19), wherein the nozzle head (17) is rotatable relative to the nozzle head base (19) about a rotation axis (R), wherein the eroding unit (11) comprises at least one first nozzle (49) and at least one second nozzle (51), wherein the at least one first nozzle (49) is aligned for producing an obliquely radially outwardly directed erosion jet and the at least one second nozzle (51) for producing an obliquely radially inwardly directed erosion jet, wherein the at least one second nozzle (51) has a distance to the rotation axis of the nozzle head (17).

2. An abrasive suspension eroding system according to claim 1, which comprises an abrasive agent supply unit (29) which is fluid-connectable to the eroding unit (11) via the drilling fluid conduit (9) and which is fluidically connectable to the drilling fluid conduit (9) upstream of a drilling fluid high-pressure pump (25).

3. An abrasive suspension eroding system according to claim 1 or 2, wherein the anchoring section (15) can be anchored in an existing borehole (1) in the rock and/or in a pipe element by way of first lateral anchoring elements (16).

4. An abrasive suspension eroding system according to one of the preceding claims, which comprises a control unit (27) which is signal-connected to the eroding unit (11) and by way of which an anchoring (813) of the anchoring section (15) and/or a distal moving (811) of the nozzle head section (13) relative to the anchoring section (15) is controllable.

5. An abrasive suspension eroding system according to claim 3 or 4, wherein the nozzle head section (13) can be anchored in an existing borehole (1) in the rock and/or in a pipe element in a distally extended position relative to the anchoring section (15) by way of two lateral anchoring elements (49).

6. An abrasive suspension eroding system according to one of the preceding claims, wherein the nozzle head (17) is eccentrically rotatable.

7. An abrasive suspension eroding system according to one of the preceding claims, with at least two first nozzles (49) which are aligned at a different angle with respect to the rotation axis (R), and/or with at least two second nozzles (51), of which at least one is aligned such that the erosion jet intersects the rotation axis (R) and/or at least one is aligned such that the erosion jet runs skewly to the rotation axis (R).

8. A borehole facility (10) with a drilling fluid conduit (9) and with an abrasive suspension eroding system according to one of the preceding claims, wherein the eroding unit (11) is fluid-connected to the drilling fluid conduit (9).

9. A borehole facility (10) according to claim 8, wherein the abrasive suspension eroding system comprises an abrasive agent supply unit (29) which is fluid-connected to the eroding unit (11) via the drilling fluid conduit (9) and which is fluid-connected to the drilling fluid conduit (9) upstream of a drilling fluid high-pressure pump (25).

10. A method for the abrasive-suspension eroding of material (6, 20) within an existing borehole (1) with the steps:
- letting down (1101) an eroding unit into the existing borehole (1), wherein the eroding unit (11) is fluid-connected to an abrasive agent supply unit (29) via a drilling fluid conduit (9),
- feeding (1103) abrasive agent into the drilling fluid conduit (9) by way of the abrasive agent supply unit (29),
- pumping (1105) a drilling fluid - abrasive agent suspension through the drilling fluid conduit (9) to the eroding unit (11) by way of a drilling mud high-pressure pump (25),
- producing (1107) a high-pressure erosion jet of the drilling fluid - abrasive agent suspension by way of the eroding unit (11), and
- eroding (1107) material (6, 20) in the existing borehole (1) by way of the high-pressure erosion jet of the drilling fluid - abrasive agent suspension, wherein a distal nozzle head portion (13) of the eroding unit is moved distally relative to a proximal anchoring portion (15) of the eroding unit and a distal nozzle head (17) of the nozzle head portion (13) is rotated about an axis of rotation (R) relative to a nozzle head base (19) of the nozzle head portion (13), wherein by means of at least one first nozzle (49) of the nozzle head (17) an erosion jet directed obliquely radially outwards is produced and by means of at least one second nozzle (51) of the nozzle head (17) spaced from the axis of rotation (R) an erosion jet directed obliquely radially inwards is produced.

11. A method according to claim 10, further comprising an anchoring (1113) of a proximal anchoring section (15) by way of first lateral anchoring elements (16).

12. A method according to claim 11, further comprising an anchoring (1113) of a distal nozzle head section (13) in a position which is extended distally relative to the anchoring section (15), by way of second lateral anchoring elements (49).

13. A method according to one of the claims 10 to 12, further comprising a controlling of the anchoring (1113) and/or of the distal moving (1111) by way of a control unit (27) which is signal-connected to the eroding unit (11).

14. A method according to one of the claims 10 to 13, further comprising a rotating (1115) of a distal nozzle head (17) of the nozzle head section (13) relative to a proximal nozzle head base (19) of the nozzle head section (13) about a rotation axis (R) which runs eccentrically to the longitudinal axis (L) of the nozzle head (17).

15. A method according to one of the claims 10 to 14, wherein the feeding (1103) of the abrasive agent into the drilling fluid conduit (9) by way of the abrasive agent supply unit (29) takes place upstream of a drilling fluid high-pressure pump (25).

## Revendications

1. Système d'érosion par suspension abrasive, comprenant une unité d'érosion (11) pouvant être déchargée dans un puits de forage (1) existant pour produire (1107) un jet d'érosion haute pression destiné à l'érosion par suspension abrasive de matériau (6, 20) dans un puits de forage (1) existant, **caractérisé en ce que**
l'unité d'érosion (11) peut être raccordée à une conduite de fluide de forage (9) et est équipée pour produire un jet d'érosion haute pression à partir d'une suspension de fluide de forage-agent abrasif, l'unité d'érosion (11) comprenant une partie de tête de buse distale (13) et une partie d'ancrage proximale (15), la partie de tête de buse (13) étant déplaçable vers le côté distal par rapport à la partie d'ancrage (15), la partie de tête de buse (13) comportant une tête de buse distale (17) et une base de tête de buse proximale (19), la tête de buse (17) pouvant tourner autour d'un axe de rotation (R) par rapport à la base de tête de buse (19), l'unité d'érosion (11) comprenant au moins une première buse (49) et au moins une seconde buse (51), la première buse (49), au moins au nombre de une, étant orientée pour produire un jet d'érosion dirigé en oblique radialement vers l'extérieur, et la seconde buse (51), au moins au nombre de une, pour produire un jet d'érosion dirigé en oblique radialement vers l'intérieur, la seconde buse (51), au moins au nombre de une, étant espacée de l'axe de rotation de la tête de buse (17).

2. Système d'érosion par suspension abrasive selon la revendication 1, qui comprend une unité d'alimentation en agent abrasif (29) pouvant être reliée fluidiquement à l'unité d'érosion (11) via la conduite de fluide de forage (9), et qui peut être reliée fluidiquement à la conduite de fluide de forage (9) en amont d'une pompe haute pression à fluide de forage (25).

3. Système d'érosion par suspension abrasive selon la revendication 1 ou 2, dans lequel la partie d'ancrage (15) peut être ancrée par des premiers éléments d'ancrage latéraux (16) dans la roche et/ou dans un élément tubulaire d'un puits de forage (1) existant.

4. Système d'érosion par suspension abrasive selon l'une des revendications précédentes, qui présente une unité de commande (27) pouvant être reliée par signaux à l'unité d'érosion (11), ladite unité de commande permettant de commander un ancrage (813) de la partie d'ancrage (15) et/ou un déplacement (811) vers le côté distal de la partie de tête de buse (13) par rapport à la partie d'ancrage (15).

5. Système d'érosion par suspension abrasive selon la revendication 3 ou 4, dans lequel la partie de tête de buse (13), dans une position sortie vers le côté distal par rapport à la partie d'ancrage (15), peut être ancrée par des seconds éléments d'ancrage latéraux (49) dans la roche et/ou dans un élément tubulaire d'un puits de forage (1) existant.

6. Système d'érosion par suspension abrasive selon l'une des revendications précédentes, dans lequel la tête de buse (17) peut tourner de manière excentrique.

7. Système d'érosion par suspension abrasive selon l'une des revendications précédentes, comprenant au moins deux premières buses (49) qui sont orientées en formant un angle différent par rapport à l'axe de rotation (R), et/ou au moins deux secondes buses (51) dont au moins l'une est orientée de façon telle que le jet d'érosion coupe l'axe de rotation (R), et/ou au moins l'une est orientée de façon telle que le jet d'érosion s'étend de façon inclinée par rapport à l'axe de rotation (R).

8. Installation de forage du sol (10) comprenant une conduite de fluide de forage (9) et un système d'érosion par suspension abrasive selon l'une des revendications précédentes, dans laquelle l'unité d'érosion (11) est reliée fluidiquement à la conduite de fluide de forage (9).

9. Installation de forage du sol (10) selon la revendication 8, dans laquelle le système d'érosion par suspension abrasive comporte une unité d'alimentation en agent abrasif (29) reliée fluidiquement à l'unité d'érosion (11) via la conduite de fluide de forage (9) et qui est reliée fluidiquement à la conduite de fluide de forage (9) en amont d'une pompe haute pression à fluide de forage (25).

10. Procédé d'érosion par suspension abrasive de matériau (6, 20) à l'intérieur d'un puits de forage (1) existant, comprenant les étapes suivantes :
- décharge (1101) d'une unité d'érosion dans le puits de forage (1) existant, l'unité d'érosion (11) étant reliée fluidiquement à une unité d'alimentation en agent abrasif (29) via une conduite de fluide de forage (9),
- alimentation (1103) en agent abrasif de la conduite de fluide de forage (9) au moyen de l'unité d'alimentation en agent abrasif (29),
- pompage (1105) d'une suspension de fluide de forage-agent abrasif au moyen d'une pompe haute pression à fluide de forage (25) à travers la conduite de fluide de forage (9) vers l'unité d'érosion (11),
- production (1107) d'un jet d'érosion haute pression à partir de la suspension de fluide de forage-agent abrasif au moyen de l'unité d'érosion (11), et
- érosion (1109) de matériau (6, 20) dans le puits de forage (1) existant au moyen du jet d'érosion haute pression provenant de la suspension de fluide de forage-agent abrasif, une partie de tête de buse distale (13) de l'unité d'érosion étant déplacée vers le côté distal par rapport à une partie d'ancrage proximale (15), et une tête de buse distale (17) de la partie de tête de buse (13) étant pivotée autour d'un axe de rotation (R) par rapport à une base de tête de buse (19) de la partie de tête de buse (13), un jet d'érosion dirigé en oblique radialement vers l'extérieur étant produit au moyen d'au moins une première buse (49) de la tête de buse (17) et un jet d'érosion dirigé en oblique radialement vers l'intérieur étant produit au moyen d'au moins une seconde buse (51) de la tête de buse (17), espacée de l'axe de rotation (R).

11. Procédé selon la revendication 10, comprenant en outre un ancrage (1113) d'une partie d'ancrage proximale (15) par des premiers éléments d'ancrage latéraux (16).

12. Procédé selon la revendication 11, comprenant en outre un ancrage (1113) d'une partie de tête de buse distale (13) dans une position sortie vers le côté distal par rapport à la partie d'ancrage (15) par des seconds éléments d'ancrage latéraux (49).

13. Procédé selon l'une des revendications 10 à 12, comprenant en outre une commande de l'ancrage (1113) et/ou du déplacement (1111) vers le côté distal au moyen d'une unité de commande (27) reliée par signaux à l'unité d'érosion (11).

14. Procédé selon l'une des revendications 10 à 13, comprenant en outre une rotation (1115) d'une tête de buse distale (17) de la partie de tête de buse (13) par rapport à une base de tête de buse proximale (19) de la partie de tête de buse (13) autour d'un axe de rotation (R) s'étendant de manière excentrique par rapport à l'axe longitudinal (L) de la tête de buse (17).

15. Procédé selon l'une des revendications 10 à 14, dans lequel l'alimentation (1103) en agent abrasif de la conduite de fluide de forage (9), au moyen de l'unité d'alimentation en agent abrasif (29), s'effectue en amont d'une pompe haute pression à fluide de forage (25).
